# EUROPÄISCHE PATENTSCHRIFT

(11) **EP 0 779 194 B1**
(45) Veröffentlichungstag und Bekanntmachung des Hinweises auf die Patenterteilung: **17.05.2000**
(21) Anmeldenummer: 96119044.4
(22) Anmeldetag: 28.11.1996
(51) Int. Cl.: B61G 5/02, B61C 15/04

(54) **Schienentriebzug mit wenigstens zwei Wagenteilen**
Automotive railway train with at least two coach units
Rame ferroviaire automotrice formée d'au moins deux unités de voiture

(30) Priorität: 15.12.1995 DE 19547003; 07.11.1996 DE 19645982
(43) Veröffentlichungstag der Anmeldung: 18.06.1997
(73) Patentinhaber: KNORR-BREMSE Systeme für Schienenfahrzeuge GmbH, 80809 München (DE)
(72) Erfinder: Dorn, Wolfgang, 80997 München (DE); Zeevenhoven, Nikolaas H.C.E., Prof. Ir., 3723 Bilthoven (NL)

(56) Entgegenhaltungen:
- DE-B- 1 161 938
- DE-B- 1 227 049
- GB-A- 641 123
- GB-A- 2 055 724

## Beschreibung

Die Erfindung bezieht sich auf einen Schienentriebzug entsprechend dem Oberbegriff des Anspruchs 1.

Derartige Schienentriebzüge sind aus den Druckschrifen DE 1 227 049 B und GB 2 055 724 A bekannt.

Derartige, zumeist der Personenbeförderung dienende Schienentriebzüge werden im Straßenbahn-, U-Bahn-, Stadtbahn- und Vollbahnbetrieb genutzt, wobei zumeist hohe Anfahr- und/oder dynamische Bremsbeschleunigungen gefordert werden. Zum Erzielen dieser hohen Anfahr- und dynamischen Bremsbeschleunigungen sind hohe Antriebs- bzw. dynamische Bremsleistungen nötig, welche über den Reibungseingriff der Triebradsätze zu den Fahrschienen in Vortriebskräfte umzusetzen sind. Es ist bekannt, daß die höchsten dieser Vortriebs- bzw. Bremskräfte - entsprechend hohe Antriebs- bzw. dynamische Bremsleistungen vorausgesetzt - dann erreichbar sind, wenn alle Radsätze des Schienentriebzuges als Triebradsätze ausgebildet sind; Triebradsätze sind jedoch in Herstellung und Wartung teuer, es ist daher üblich, am Schienentriebzug in geeigneter Weise verteilt Lauf- und Triebradsätze vorzusehen, wobei ein entsprechender Verlust an maximaler Vortriebs- bzw. dynamischer Bremskraftentwicklung in Kauf genommen wird.

Die vorstehend erwähnten Trieb- und Laufradsätze können auf einer Welle zwei starr gekoppelte Räder aufweisen, sie können jedoch auch als Losradsätze mit zwei relativ zueinander verdrehbar auf einer Welle befindlichen Rädern oder als Losräderpaare mit mit getrennten, gegebenenfalls einzeln um Vertikalachsen drehbaren Wellen für jedes Radpaar ausgebildet sein; nachfolgend und auch in den Patentansprüchen werden zur Vereinfachung nur die Ausdrücke "Triebradsatz" bzw "Laufradsatz" für alle diese Ausführungsformen verwendet und schließen diese in ihrem Bedeutungsgehalt mit ein.

Die Radsätze eines Schienentriebzuges werden von dessen Gewicht, insbesondere den Gewichten der Wagenteile, entsprechend ihrer Anordnungsverteilung belastet, diese anordnungsbedingte Belastung der Radsätze wird hier als "statische Belastung" im Ruhezustand bezeichnet; bei Beschleunigungsvorgängen können von diesen abhängige Zusatzbe- oder -entlastungen hinzukommen.

Es ist üblich, bei Schienentriebzügen einen Kompromiß zwischen Kosten und maximal erreichbarer Vortriebs- bzw. dynamischer Bremskraft dadurch einzugehen, daß - wie vorstehend bereits erwähnt - nur ein bestimmter Anteil von deren Radsätzen als Triebradsätze, die restlichen Radsätze als Laufradsätze ausgebildet werden, wobei durch entsprechende Verteilung und Anordnung der Triebradsätze am Schienentriebzug ein Optimum an deren Effizienz erreichbar ist.

Es ist Aufgabe der Erfindung, bei einem Schienentriebzug der eingangs genannten Art die Effizienz der Triebradsätze hinsichtlich der erreichbaren Vortriebs- bzw. dynamischen Bremskraft mit einfachen Mitteln zu steigern, wodurch eine Steigerung der erreichbaren Anfahr- bzw. dynamischen Bremsbeschleunigung und/oder eine Minderung der Anzahl der erforderlichen Triebradsätze und damit eine Kosteneinsparung möglich wird.

Diese Aufgabe wird nach der Erfindung bei einem Schienentriebzug der eingangs genannten Art durch die Kennzeichnenden Merkmale des Anspruchs 1 gelöst.

Durch diese Belastungsverlagerung wird der Reibschluß des wenigstens einen Triebradsatzes zur Fahrschiene gesteigert, wodurch eine entsprechende Steigerung der erreichbaren Antriebs- bzw. dynamischen Bremskräfte erreicht wird.

Bei einem derart nach der Erfindung ausgebildeten Schienentriebzug sind ebenfalls nach der Erfindung vorteilhafte Weiterbildungen möglich bzw. zweckmäßig, deren Merkmale in den Unteransprüchen angegeben sind.

In den Zeichnungen Fig.1 und Fig.2 sind zwei besonders bevorzugte Ausführungsbeispiele für nach der Erfindung ausgestaltete Schienentriebzüge schematisch in den erfindungswesentlichen Teilen dargestellt, wobei gleiche Bezugszeichen sich auf gleiche oder einander entsprechende Teile beziehen.

Die Fig. 3 verdeutlicht anhand dreier Ausführungsbeispiele die Radsatzlasten an den Schienentriebzügen sowie Maßnahmen zur Entgleisungssicherheit. Die Fig.4 zeigt hierzu Diagramme und in den Fig.5 und 6 sind Einzelheiten dargestellt.

In der Praxis sind derzeit Schienentriebzüge weit verbreitet, welche drei Wagenteile, nach Fig.1 zwei endständige Wagenteile 1 bzw. 2 und einen mittleren Wagenteil 3, aufweisen. Die endständigen Wagenteile 1 und 2 sind nahe ihrer stirnseitigen, freien Enden mit Triebfahrwerken 4 bzw. 5 versehen, die mit je zwei Triebradsätzen 6 ausgestattet und in nicht weiter dargestellter Weise drehgestellartig ausgebildet sind. An ihren dem mittleren Wagenteil 3 zugewandten Enden sind an den Wagenteilen 1 und 2 keinerlei Radsätze vorhanden Der mittlere Wagenteil 3 ist an seinen Enden in je einer vertkalen, quer zur Schienentriebzug-Längsrichtung verlaufenden Kupplungebene 7 etwa in Höhe seiner unteren Wagenrahmenteile 8 vermittels einer Kupplungsvorrichtung 9 gelenkig mit jeweils einem der Wagenteile 1 oder 2 gekuppelt, wobei die Kupplungsvorrichtungen 9 nicht nur Längskräfte, sondern auch das endseitige Gewicht der Wagenteile 1 und 2 auf den Wagenteil 3 zu übertragen vermögen. Der Wagenteil 3 ist nahe seiner Enden mit je einem Laufradsatz 10 versehen; die Laufradsätze 10 stützen somit sowohl den Wagenteil 3 als auch die zugewandten Enden der Wagenteile 1 und 2 gegen die nicht gezeigten Fahrschienen ab.

Insoweit entspricht der Schienentriebzug bekannten Ausführungen, die Radsatzverteilung ergibt bei vertretbarem Aufwand gute Fahreigenschaften, wobei jedoch die wenigen, nur von Bruchteilen der Gewichte der Wagenteile 1 und 2 entsprechend der Zugkonfiguration statisch belasteten Triebradsätze 6 nur eine entsprechend beschränkte Vortriebs- bzw. dynamische Bremskraft zu erreichen erlauben.

Nach Fig.1 befinden sich etwa in Höhe des Dachbereiches 11 die Kupplungsebenen 7 durchsetzende Zylinder 12 mit zumindest annähernd horizontal und parallel zur Zuglängsrichtung verlaufender Achsrichtung, deren eine Enden am Wagenteil 3 und andere Enden am Wagenteil 1 bzw. 2 angekoppelt sind.

Die Kraftmotore darstellenden Zylinder 12 üben bei ihrer Druckmittelbeaufschlagung eine in Höhe des Dachbereiches wirkende Spreiz- bzw. Zusammenbindungskraft zwischen den einander zugewandten Stirnseiten der Wagenteile 3 und 1 bzw. 2 aus. Nachfolgend wird die Auswirkung erklärt für den Fall einer Spreizkraft. Die Auswirkung einer Zusammenbindungskraft ist umgekehrt, d.h. im entgegengesetzten Sinn. Diese Spreizkraft ergibt ein Drehmoment zwischen den Wagenteilen 3 und 1 bzw. 2 um eine im Bereich der Kuplungsvorrichtungen 9 liegende, horizontal und quer zur Zuglängsrichtung verlaufende Drehachse. Infolge dieser Drehmomente an beiden Enden des Wagenteiles 3 ergeben sich für dieses aufwärtsgerichtete Kräfte, während die Wagenteile 1 und 2 an ihren freien Enden abwärtsgerichtete Kräfte erfahren, welche zusätzlich zu den statischen Belastungen durch die Triebradsätze 6 gegen die Fahrschienen abgestützt werden.

Bei Druckmittelbeaufschlagung der Zylinder 12 erfährt also der Schienentriebzug eine Krafteinwirkung, welche ihn unter Anheben des mittleren Wagenteils 3 brückenartig aufzubiegen sucht, wobei die Laufradsätze 10 entsprechend entlastet und die Triebradsätze 6 entsprechend zusatzbelastet werden. Die zusätzliche Belastung der Triebradsätze 6 steigert deren Reibschluß zu den Fahrschienen, so daß sie entsprechend gesteigerte Vortriebs- bzw. dynamische Bremskräfte für den Schienentriebzug zu erreichen gestatten.

Durch die Spreizwirkung der Zylinder 12 werden die Kupplungsvorrichtungen 9 zusätzlich zugbelastet. diese Zusatz-Zugbelastung kann von entsprechend den Zylindern 12 in Höhe der Kupplungsvorrichtungen 9 angeordnete weitere, nicht gezeigte Zylinder zumindest annähernd kompensiert werden, wenn diese Zylinder bei Druckmittelbeaufschlagung eine in Annäherungsrichtung wirkende Zugkraft zwischen den gekuppelten Wagenteilen 3 und 1 oder 2 ausüben. Diese weiteren Zylinder werden zweckmäßig parallel zu den Zylinderen 12 druckmittelbeaufschlagt.

Zur Regelung der Druckmittelbeaufschlagung der Zylinder 12 ist eine Regeleinrichtung 13 vorgesehen, welche vorzugsweise am Wagenteil 3 montiert ist. Die Regeleinrichtung 13 ist vermittels Lastsensoren 14 und Steuerleitungen 15 von den Belastungen der Trieb- und Laufradsätze 6 und 10 gesteuert und regelt über Rohrleitungen 16 den in den Zylindern 12 und gegebenenfalls den erwähnten, weiteren Zylindern - im weiteren sind für alle diese Zylinder nur die Zylinder 12 genannt - herrschenden Druck derart, daß einerseits die Triebradsätze 6 nicht über ihre zulässigen Radsatzlasten hinaus belastet werden, andererseits die Laufradsätze 10 jedoch nur so weit entlastet werden, daß ihre Entgleisungssicherheit nicht gefährdet ist. Falls der Schienentriebzug luftgefedert ist, werden vorzugsweise die jeweilige Luftfederbalgdrücke vermittels der Steuerleitungen 15 der Regeleinrichtung 13 als Steuersignale zugeführt und die Zylinder 12 entsprechend geregelt druckluftbeaufschlagt.

In Kurven entsteht durch die Wirkung der Spreizkraft eine Querkraftkomponente, welche zu einer unerwünschten, gegebenenfalls sogar unzulässigen Entlastung der Innenräder bei Kurvenfahrten führen könnte. Als Funktion der Eigenmassen, Kurvenhalbmesser, Spurweite und gegebenenfalls weiterer Einflußfaktoren sollte bzw. muß diese Querkraftkomponente ab eines gewissen Wertes kompensiert werden; dies wird später noch genauer beschrieben.

Die Zylinder 12 stellen zusammen mit ihrer Beaufschlagungsregelung eine Vorrichtung zur Belastungsverlagerung für die Radsätze dar.

Die Druckluftversorgung hierzu kann zweckmäßig in nicht dargestellter Weise aus der Druckluftversorgung für die Luftfederung insbesondere des Wagenteils 3 über eine Druckbegrenzungs- oder -minderventileinrichtung und ein Doppelüberströmventil mit in beiden Strömungsrichtungen wirksamer Ansprechschwelle erfolgen, wobei die Ansprechschwelle zweckmäßig höchstens 1 bar, vorzugsweise ca. 0,5 bar betragen kann; diese Ventile können in eine Versorgung für die Regeleinrichtung 13, zweckmäßig aber in die Rohrleitungen 16 eingeordnet werden. Weiterhin kann es zweckmäßig sein, den Zylindern 12 zur Volumenvergrößerung Luftbehälter parallel zuzuschalten. Durch diese Maßnahmen kann der Druckluftverbrauch für die durch Fahrbewegungen des Zuges bewegbaren Zylinder 12 gering gehalten werden: Durch Hubänderungen der Zyinder 12 bewirkte Druckänderungen werden durch die Luftbehälter gemindert, so daß sie unterhalb der Ansprechschwelle des Doppelüberströmventils verbleiben und kein Druckluftverbrauch durch Druckluftabströmen und nachfolgendes Wiedereinspeisen erfolgt, während doch die von den Zylindern 12 ausgeübte Spreizkraft ausreichend konstant bleibt.

Je nach Einsatz- und Betriebsbedingungen des Schienentriebzuges können die Zylinder 12 ständig, während der ganzen Betriebszeit des Zuges oder während der Fahrt oder bei Auftreten von Fahrbeschleunigungen druckmittelbeaufschlagt sein. Bei Inkaufnahme erschwerter Kupplungs- und Entkupplungsarbeiten für die Kupplungsvorrichtungen 9 können die Zylinder 12 auch durch geeignet vorgespannte, mechanische Federpatronen ersetzt werden. Die Vorrichtung zur Belastungsverlagerung ist dann ständig wirksam, die Druckmittelversorgung mit der Regeleinrichtung 13 kann entfallen.

Durch die Wirkung der im Dachbereich angeordneten, in Längsrichtung wirkenden Verspannung durch Feder- bzw. Zylinderkräfte wird eine Verspannung der Wagenkästen erreicht, wodurch beim Anfahren oder Bremsen die ansonsten auftretenden Achsentlastungen erheblich verringerbar sind und das Schlupfverhalten somit verbesserbar ist.

In Abänderung zum vorstehend beschriebenen Ausführungsbeispiel können natürlich die Trieb- und Laufradsätze am Zug andersartig angeordnet oder verteilt sein. An den freien Enden der Wagenteile 1 und 2 kann jeweils nur ein Triebradsatz 6 angeordnet sein, die Wagenteile 1 und 2 können andersendig durch Laufradsätze in einfacher oder Drehgestellanordnung abgestützt sein, oder anstelle der gezeigten Laufradsätze 10 können in den Kupplungsebenen 7 für jeweils die Wagenteile 1 und 3 oder 2 und 3 gemeinsame Lauffahrwerke mit Einzel-Laufradsätzen oder Laufraddrehgestellen vorgesehen sein; es können jedoch auch andersartig verteilt und/oder ausgebildete Trieb- und Laufradsätze vorhanden sein.

Anstelle der horizontalen Zylinder 12 und gegebenenfalls der erwähnten, weiteren Zylinder können zwischen den Wagenteilen 3 und 1 oder 2 auch nicht gezeigte Zylinder oder auch Federpatronen mit im wesentlichen vertikaler Achsrichtung vorgesehen sein, welche die einander zugewandten Wagenteilenden vertikal zueinander relativbelasten, derart, daß bei der Radsatzanordnung nach Fig.1 der Wagenteil 3 aufwärts gerichtete Kräfte erfährt: Die gezeigten Trieb- und Laufradsätze 6 und 10 erfahren auch hierbei die gewünschten Belastungsänderungen.

Anstelle der erwähnten Zylinder können auch luftfederbalgartige Kraftmotore genutzt werden, doch können diese einen gesteigerten Druckmittelverbrauch bewirken. Anstelle der Druckluft kann auch ein Hydraulikmedium zur Druckmittelbeaufschlagung genutzt werden, weiterhin sind anstelle der Zylinder oder Bälge elektrische Kraftmotoren verwendbar, die gegebenenfalls unmittelbar die erwähnten Drehmomente zwischen den Wagenteilen erzeugen.

In weiterer Abänderung kann nur der mittlere Wagenteil 3 anstelle der Laufradsätze 10 mit Triebradsätzen und können demgemäß die Wagenteile 1 und 2 mit Laufradsätzen versehen sein. Die Vorrichtungen zur Belastungsverlagerung müssen dann im Bereich der Kupplungsebenen 7 umgekehrt zu vorstender Beschreibung wirken, sie müssen den Wagenteil zusätzlich belasten, während die Wagenteile 1 und 2 entlastet werden.

Es ist auch möglich, daß die Wagenteile 1 und 2 nahe ihrer dem Wagenteil 3 zugewandten Enden mit je einem oder zwei, dann vorteilhaft drehgestellartig zusammengefaßten, Triebradsätzen versehen sind und andersendig über Laufradsätze abgestützt sind. Auch hierbei sind umgekehrt wie zu Fig.1 beschrieben wirkende Vorrichtungen zur Belastungsverlagerung verwendbar, welche einer Belastungssteigerung der Triebradsätze dienen.

In weiterer Abänderung ist es, wie in Fig.2 dargestellt, möglich, bei einem ansonsten wie in Fig.1 gezeigt ausgebildeten Schienentriebzug am Wagenteil 3 mittig einen zusätzlichen Triebradsatz 6' anzubringen. Dieser Triebradsatz 6' ist mittig an einem in Wagenteillängsrichtung verlaufenden Träger 17 gehaltert, dessen eines Ende eine Lagerung 18 zum Wagenteil 3 aufweist und dessen anderes Ende an die Kolbenstange eines am Wagenteil 3 gehalterten Zylinders 19 angekoppelt ist, der entsprechend den Zylinderen 12 druckmittelbeaufschlagbar ist. Dem Triebradsatz 6' ist ein Lastsensor 14' zugeordnet, dessen Signal eine Steuerleitung 15' der Regeleinrichtung 13 zuführt. Eine Rohrleitung 16' dient der Druckmittelversorgung des Zylinders 19. Durch entsprechende Druckmittelbeaufschlagung des Zylinders 19 ist der Triebradsatz 6' verstärkt an die Fahrschienen anpreßbar, wobei durch gesteigerten Reibschluß zu diesen er hohe hohe Antriebs- bzw. dynamischen Bremskräfte zu entwickeln vermag. Die Laufradsätze 10 werden dabei entsprechend weiter entlastet.

Selbstverständlich ist es möglich, auch die Triebradsätze 6 der Wagenteile 1 und 2 durch Triebradsätze mit Belastungssteuerungen entsprechend dem Triebradsatz 6' zu ersetzen.

In Fig.3 sind drei hinsichtlich der Verteilung ihrer Lauf- und Triebradsätze unterschiedliche Ausführungbeispiele I, II und III für jeweils dreiteilige Schienentriebzüge schematisch dargestellt. Zu Ausführungsbeispiel II sind dabei lediglich die Radsätze mit ihren Belastungen gezeigt. Weiterhin sind zu den Ausführungsbeispielen I und II oben Vorrichtungen zur bereits angesprochenen Entgleisungssicherung eingezeichnet. Dabei sind, wie in Fig.1 und 2 ebenfalls, die Triebradsätze 6 mit speichenartigen Radienstrichen, die Laufradsätze 10 ohne diese Radienstriche dargestellt. Die Pfeile P mit ihren von links nach rechts ansteigenden Indexzahlen 1 bis 6 bzw. 7 bezeichnen die den jeweiligen Radsatz belastende Kraft. Dabei sollen sich die Radsatzbelastungen infolge der Wirkung der vorstehend beschriebenen Erfindung wie folgt verhalten:
Bei Ausführungsbeispiel I ist P₃ größer als P₂ und P₄ größer als P₅;
bei Ausführungsbeispiel II ist jeweils größer P₂ als P₁ und P₃ sowie P₅ als P₄ und P₆;
bei Ausführungbeispiel III ist jeweils größer P₂ als P₁, P₄ als P_{3,5} und P₆ als P₇.

Aus diesen Ausführungsbeispielen ist leicht erkennbar, daß die Erfindung bei luft- oder hydraulikgefederten Schienentriebzügen sehr kostensparend durch geeignete Steuerung der einzelnen Radsatzbelastungen vermittels der jeweiligen Federungszylinder- bzw. -balgdrücke realisierbar ist.

In Fig.4 sind anhand zweier Diagramme die der Entgleisungssicherheit entgegenwirkenden Kräfte verdeutlicht, wobei davon ausgegangen wird, daß die erfindungsgemäßen spreizkrafterzeugenden Mittel, d.h. inbesondere die Zylinder 12, in der Fahrzeugmittelebene bzw. symmetrisch zu dieser wirken. Im linken Teil ist das Durchfahren einer horizontalen Kurve mit einem Radius 19 von 18m mit einem Stadtbahnzug mit einem Drehgestellabstand von 9m gezeigt, wobei die Wagenkastenmittellinien 20 in den Winkel alpha zueinander gelangen. Die Strecke 21 beträgt 1/2 Drehgestellabstand, also 4,5m. Die vom Zylinder 12 bzw. dergleichen aufgebrachte Spreizkraft S ergibt dabei die nach außen gerichtete Radialkraft R, welche zu einer einer Entgleisung förderlichen, unerwünschten Entlastung des kurveninneren Fahrzeugrades führt. Im rechten Teil der Fig.4 ist entsprechend in verkleinertem Maßstab das Durchfahren einer vertikalen, konvexen Kurve bzw. Scheitels, wie es beim Überfahren von Brücken, Straßenunebenheiten, Fährschiffsrampen und dergl. auftritt. Dabei soll der vertikale Kurvenradius 22 100m betragen, die Wagenkastenmittellinien gelangen dabei in den Winkel beta zueinander. Die Strecke 21 entspricht wiederum 1/2 des Drehgestellabstandes voll 4,5m. Dabei entsteht durch die Zylinder 12 bzw. dergl. eine gewisse, im Diagrammmaßstab kleine, unbezeichnte Kraft, welche entgleisungsförderlich ist.

Die entgleisungsförderlichen Kräfte sind aus Gründen der Entgleisungssicherheit auf ungefährliche bzw. zulässige Werte zu begrenzen. Beim Ausführungsbeispiel I der Fig.3, 3, bei welchem der Zylinder 12 in Belastungsrichtung des unterhalb diesem befindlichen Triebradsatzes 6, also in Zusammenbindungs- bzw. Zugrichtung auf benachbarte Wagenkästen wirkt, sind daher beidseitig in Wagendachnähe, in der Höhe h über den Radsatzachsen, fahrzeugseitlich die oben unter I gezeigten Gegendruckkrafteinrichtungen 23 anzuordnen, welche nach einem gewissen Tothub einer weiteren Annäherung der seitlichen Wagenkastenteile entgegenwirken. Die genauere Ausbildung kann dabei analog zum nachfolgend beschriebenen Ausführungbeispiel II der Fig.3 erfolgen.

Beim Ausführungsbeispiel II der Fig.3 ist der unterhalb des Zylinders befindliche Laufradsatz 10 durch brückenartiges Aufwölben des Triebzuges zu entlasten, der Zylinder 12 bzw. dergl. bewirkt daher eine Spreizkraft auf benachbarte Wagenkästen aus. Anstelle der Gegendruckkrafteinrichtungen 23 sind daher weitgehend analog auszubildende Zugfederankereinrichtungen 24 vorzusehen, welche nach einem Tothub der erwähnten Spreizkraft entgegenwirken.

Die Zugankervorrichtung 24 kann gemäß Fig.5 ausgebildet werden und wirken. In Fig.5 sind Wagenteile 1 und 3 angedeutet, zwischen welchen mittels beiseitiger Gelenkestellen 25 der Zylinder 12 bzw. dergl. eingeordnet ist. Im Bereich der Wagenkastenmittellinien 20 ist ein Kraftdiagramm gemäß dem linken Teil der Fig.4 mit der Spreizkraft S und dem Winkel alpha eingezeichnet. In den Seitenbereichen der Wagenteile 1 und 3 befinden sich die Zugfederankereinrichtungen 24, welche je Wagenteil 1,3 ein von einem Zuganker 26 durchgriffenes Federpaket 27 aufweisen. Der Zuganker 26 endet im Ruhezustand hinter jedem Federpaket im Abstand h mit einem Anschlag für das durchgriffene Federpaket 27. Bei Kurvenfahrt wird ab Erreichen bestimmter, vorstehend erwähnter Einflußgrößen durch Entfernen der kurvenaußenseitigen Wagenteilabschnitte voneinander nach Durchlaufen eines vom Abstand h abhängigen, wirkungslosen Tothubes die jeweilige Zugfederankereinrichtung 24 unter Kompression der Federpakete 27 wirksam, wobei durch entsprechendes Abstimmen von Federstärke und Hubweg eine zumindest weitgehende Kompensation der Spreizkraft S erreichbar ist, deren entgleisungsfördernde Wirkung also auf ungefährliche Werte begrenzt wird. In Fig.5 ist oben ein Kraftdiagramm der Zugfederankereinrichtung 24 für den Winkel alpha dargestellt, aus welchem die von der Zugfederankereinrichtung 24 ausgeübte Zugkraft Z entnehmbar ist, welche zumindest annähernd gleich der Spreizkraft S ist. Mittig rechts ist in Fig.5 in einem Diagramm die Größe der Zugkraft Z über dem Hubweg dargestellt, es ist zu ersehen, daß sie nach dem Tothub entsprechend dem Abstand h durch Vorspannung der Federpakete 27 sogleich auf einen der Spreizkraft S entsprechenden Wert anspringt.

Die Fig.6 zeigt eine der Fig.5 entsprechende Einrichtung für das Durchfahren vertikaler Kurven gemäß der rechten Darstellung in Fig.4. Zweckmäßig sind Abrolluftfedern mit großem Hub als Zylinder 12 zu verwenden.

Die erfindungsgemäße Vorrichtung zur Belastungsverlagerung ist auch bei andersartigen Schienentriebzügen, welche beispielsweise nur zwei oder mehr als drei Wagenteile aufweisen, ohne weiteres anwendbar. Es ist dabei jeweils nur darauf zu achten, daß sie bei ihrem Betrieb Achslast-Anteile von Laufradsätzen auf Triebradsätze überträgt und somit eine zusätzliche Belastung für diese bewirkt.

Falls der Schienentriebzug Triebradsätze aufweist, welche an Lenkgestellen gehaltert sind, die sie in ihrer Achsrichtung bei Kurvenfahrt parallel zum Kurvenradius einstellen, können Belastungssteuerungen mit einer Spreizeinrichtung zwischen dem Triebradsatz und dem Wagenteil zur Zusatzbelastung des Triebradsatzes verwendet werden. Es sind hierbei zwei quer zur Wagenkastenlängsrichtung versetzte Zylinder 19 vorzusehen, deren untere Enden in der genannten Längsrichtung zum Triebradsatz versetzt und mit einem quer zur genannten Längsrichtung verlaufenden Basisabstand an bei Kurvenfahrt sich nach kurvenaußen bewegenden Teilen des Lenkgestelles und deren obere Enden mit einem zum vorgenannten vergrößerten Basisabstand am Rahmen des Wagenteils angelenkt sind. Die Zylinder verlaufen somit vom Lenkgestell nach oben und schräg zur Seite des Wagenteils geneigt, wobei der Neigungswinkel zur Vertikalen zweckmäßig ca. 30 Grad betragen kann. Hierdurch ergibt sich der Vorteil, daß bei Kurvenfahrt mit entsprechender Auslenkung des Lenkgestelles der kurvenäußere Zylinder in Annäherung an die Vertikale aufgerichtet und der andersseitige Zylinder stärker geneigt wird. Hierdurch erfährt der Triebradsatz kurvenaußenseitig eine weitere Belastungssteigerung, welche die Entgleisungssicherheit steigert, und kurveninnenseitig eine Entlastung, welche jedoch hinsichtlich der Entgleisungssicherheit höchstens eine vernachlässigbar geringe Auswirkung zur Folge hat. Bei andersartigen Lenkgestellen müssen gegebenenfalls andere Neigungen der Zylinder vorgesehen werden.

### Kurzfassung:

Bei einem Sschienentriebzug mit mehreren gelenkig miteinander gekuppelten Wagenteilen (1;2;3) sind auf die Wagenteile verteilt Trieb- und Laufradsätze (6 bzw. 10) vorgesehen. Erfindungsgemäß wird eine Vorrichtung vorgesehen, welche eine Belastungsverlagerung von den Lauf- auf die Triebradsätze (6 bzw. 10) bewirkt. Durch diese Vorrichtung wird der Reibschluß der Triebradsätze gesteigert, so daß höhere Anfahrbeschleunigungen erreichbar und/oder weniger Triebradsätze erforderlich sind.

Die Vorrichtung kann zwischen den einzelnen Wagenteilen (1;2;3) Drehmomente oder Hubkräfte bewirken, wodurch auf Wagenteile (1;2) mit Triebradsätzen (6) zusäzlich Gewichtsanteile von Wagenteilen (3) mit Laufradsätzen (10) übertragen werden.

### Aufstellung der Bezugszahlen:

- 1: Wagenteil
- 3: Wagenteil
- 5: Triebfahrwerk
- 6': Triebradsatz
- 8: Wagenrahmenteil
- 10: Laufradsatz
- 12: Zylinder
- 14: Lastsensor
- 15: Steuerleitung
- 16: Rohrleitung
- 18: Zylinder
- 20: Wagenkastenmittellinie
- 22: Radius
- 24: Zugfederankereinrichtung
- 26: Zuganker

- P_{1...7}: Kraft
- S: Spreizkraft
- h: Abstand
- 2: Wagenteil
- 4: Triebfahrwerk
- 6: Triebradsatz
- 7: Kupplungsebene
- 9: Kupplungsvorrichtung
- 11: Dachbereich
- 13: Regeleinrichtung
- 14': Lastsensor
- 15': Steuerleitung
- 17: Träger
- 19: Radius
- 21: Strecke
- 23: Gegendruckkrafteirichtung
- 25: Gelenkstelle
- 27: Federpaket

- R: Radialkraft
- Z: Zugkraft

## Patentansprüche

1. Schienentriebzug mit wenigstens zwei gelenkig oder zu diesem vergleichbar miteinander gekuppelten Wagenteilen (1;2;3), die wenigstens einen Laufradsatz (10) aufweisen und deren wenigstens ein Wagenteil (1;2;3) mit wenigstens einem Triebradsatz (6;6') ausgestattet ist, wobei der wenigstens eine Lauf- und wenigstens eine Triebradsatz (6;6';10) im Ruhezustand von Teilen des Gewichtes der Wagenteile (1;2;3) statisch belastet sind und der Lauf- und/oder Triebradsatz mit zwei starr gekoppelten Rädern, als Losradsatz oder als Losräderpaar ausgebildet ist, und mit einer Vorrichtung, welche einen Anteil der statischen Belastung wenigstens eines Laufradsatzes (10) auf wenigstens einen Triebradsatz (6;6') zu dessen zusätzlicher Belastung verlagert, dadurch gekennzeichnet, daß der Vorrichtung zur Belastungsverlagerung eine von den Belastungen der Lauf- und der Triebradsätze gesteuerte Regeleinrichtung (13) zugehört, welche die Belastungsverlagerung vor einer die Entgleisungssicherheit der Laufradsätze (10) gefährdenden Entlastung dieser Radsätze und vor einem Überschreiten der zulässigen Maximalbelastung der Triebradsätze (6) beendet.

2. Schienentriebzug nach Anspruch 1, dadurch gekennzeichnet, daß die von der Belastungsverlagerung betroffenen Lauf- und Triebradsätze (6;10) unterschiedlichen Wagenteilen (1;2 bzw.3) angehören.

3. Schienentriebzug nach Anspruch 2, dadurch gekennzeichnet, daß die Vorrichtung zur Belastungsverlagerung zumindest annähernd im Bereich der vertikalen, quer zur Triebzuglängsrichtung verlaufenden Kupplungsebene (7) an beiden gekuppelten Wagenteilen (1;3 bzw 2;3) zur Kraftübertragung zwischen diesen angreift.

4. Schienentriebzug nach Anspruch 3, dadurch gekennzeichnet, daß die Vorrichtung zur Belastungsverlagerung auf den den wenigstens einen Laufradsatz (10) aufweisenden Wagenteil (3) eine Hubkraft und den den Triebradsatz (6) aufweisenden Wagenteil (1;2) eine Absenkkraft ausübt.

5. Schienentriebzug nach Anspruch 4, dadurch gekennzeichnet, daß sich der Triebradsatz nahe der Kupplungsstelle des ihn aufweisenden Wagenteils zum anderen Wagenteil befindet.

6. Schienentriebzug nach Anspruch 4, dadurch gekennzeichnet, daß die Vorrichtung zur Belastungsverlagerung auf die gekuppelten Wagenteile (3;1 bzw.2) ein Drehmoment um eine horizontale Drehachse ausübt, welches in Art einer Brückenbildung gerichtet ist und die Kupplungsstelle anzuheben und die von der Kupplungsstelle entfernten Enden der Wagenteile (1;2) abzusenken sucht.

7. Schienentriebzug nach Anspruch 6, dadurch gekennzeichnet, daß sich der Triebradsatz (6) nahe des von der Kupplungsstelle entfernten Endes des ihn aufweisenden Wagenteiles (1;2) befindet.

8. Schienentriebzug nach Anspruch 3 und Anspruch 4 oder 6, dadurch gekennzeichnet, daß die Vorrichtung zur Belastungsverlagerung wenigstens einen pneumatisch, hydraulisch oder elektrisch betriebenen, zwischen beide gekuppelte Wagenteile eingeordneten und mit diesen in Wirkerbindung stehenden Kraftmotor aufweist.

9. Schienentriebzug nach den Ansprüchen 4 und 8, dadurch gekennzeichnet, daß der Kraftmotor als bei Druckmittelbeaufschlagung eine Vertikalkraft zwischen den gekuppelten Wagenteilen ausübender Zylinder oder Balg ausgebildet ist.

10. Schienentriebzug nach den Ansprüchen 6 und 8, wobei die Wagenteile (1;2;3) im Höhenbereich ihrer unteren Wagenrahmenteile (8) miteinander gekuppelt sind, dadurch gekennzeichnet, daß der Kraftmotor als bei Druckmittelbeaufschlagung eine nahe des Dachbereiches (11) wirkende Spreizkraft oder Zusammenbindungskraft zwischen den Wagenteilen (3;1bzw. 2) ausübender Zylinder (12) oder Balg ausgebildet ist.

11. Schienentriebzug nach Anspruch 10, dadurch gekennzeichnet, daß die Vorrichtung zur Belastungsverlagerung im Höhenbereich der unteren Wagenrahmenteile zumindest einen weiteren, vorzugsweise als Zylinder oder Balg ausgebildeten Kraftmotor aufweist, der mit den gekuppelten Wagenteilen in Wirkverbindung steht und auf diese eine in Annäherungsrichtung wirkende Zugkraft ausübt.

12. Schienentriebzug nach Anspruch 11, dadurch gekennzeichnet, daß die vertikal versetzt angeordneten Kraftmotoren eine im absoluten Betrag zumindest annähernd gleichstarke Spreiz- bzw. Zugkraft ausüben.

13. Schienentriebzug nach Anspruch 1, wobei die Lauf- und Triebradsätze luftgefedert sind, dadurch gekennzeichnet, daß die Regeleinrichtung von den Luftfederdrücken der Radsätze gesteuert ist.

14. Schienentriebzug nach Anspruch 13, dadurch gekennzeichnet, daß die als Balg oder Zylinder (12) ausgebildeten Kraftmotoren aus der Druckluftversorgung der Luftfederung über eine Druckbegrenzungs- oder -minderventileinrichtung und ein Doppelüberströmventil mit in beiden Strömungsrichtungen wirksamer Ansprechschwelle druckluftversorgt sind.

15. Schienentriebzug nach Anspruch 14, dadurch gekennzeichnet, daß den als Zylinder (12) ausgebildeten Kraftmotoren ein Luftbehälter parallelgeschaltet ist.

16. Schienentriebzug nach Anspruch 14 odere 15, dadurch gekennzeichnet, daß die Ansprechschwelle des Doppelüberströmventils höchstens 1 bar, vorzugsweise ca. 0,5 bar beträgt.

17. Schienentriebzug nach einem oder mehreren der vorstehenden Ansprüche, dadurch gekennzeichnet, daß die Lauf- und/oder Triebradsätze als Einzelradsätze oder in Doppelanordnung in Drehgestellen angeordnet sind.

18. Schienentriebzug nach einem oder mehreren der vorstehenden Ansprüche 1 bis 4 und 6 bis 17, gekennzeichnet durch eine Ausbildung mit drei gekuppelten Wagenteilen (1;2;3), wobei die endstämmigen Wagenteile (1;2) nahe ihrer ungekuppelten Enden Triebdrehgestelle mit je zwei Triebradsätzen (6) aufweisen und andersendig gegen einen Einzellaufradsatz (10) oder ein Laufradsatzdrehgestell abgestützt sind, welches am endstämmigen oder mittleren Wagenteil (3) angeordnet oder diesen gemeinsam zugehörend ausgebildet ist, wobei die Kupplungsstellen des mittleren Wagenteils (3) zu beiden endstämmigen Wagenteilen (1;2) in brückenartiger Anheberichtung des mittleren Wagenteils (3) wirkende Kraftmotoren aufweisen.

19. Schienentriebzug nach Anspruch 1, dadurch gekennzeichnet, daß zwischen dem Triebradsatz und den Rahmen des ihn aufweisenden Wagenteils eine von der Vorrichtung zur Belastungsverlagerung betätigbare, vertikal wirkende Spreizeinrichtung angeordnet ist.

20. Schienentriebzug nach Anspruch 19, dadurch gekennzeichnet, daß die Spreizeinrichtung einen in Triebzuglängsrichtung verlaufenden Träger (17) aufweist, an welchem mittig der Triebradsatz (6') gelagert und der am einen Ende am Rahmen des Fahrzeugteils (3) und am anderen Ende an einem ihn in Absenkrichtung belastenden Kraftmotor angelenkt ist.

21. Schienentriebzug nach Anspruch 19 oder 20, dadurch gekennzeichnet, daß der Triebradsatz (6') in Längsrichtung mittig an einem Wagenteil (3) angeordnet ist, der gegebenenfalls endseitig mittels Laufradsätzen (10) abgestützt ist.

22. Schienentriebzug nach Anspruch 18, gekennzeichnet durch die zusätzliche Anordnung eines Triebradsatzes (6') gemäß den Merkmalen des Anspruches 22 am mittleren Wagenteil (3).

23. Schienentriebzug nach Anspruch 19, wobei der Triebradsatz vermittels eines ihn führenden Lenkgestelles bei Kurvenfahrt eine Paralleleinstellung zum Kurvenradius erfährt, dadurch gekennzeichnet, daß die Spreizeinrichtung zwei druckmittelbeaufschlagbare, quer zur Längsrichtung des Wagenteils versetzt angeordnete Zylinder aufweist, deren untere Enden zum Triebradsatz in der genannten Längsrichtung versetzt und mit einem quer zur genannten Längsrichtung verlaufenden Basisabstand am Lenkgestell und deren obere Enden mit einem zum vorgenannten größeren bzw. kleineren Basisabstand am Rahmen des Wagenteils angelenkt sind, wobei die Zylinder sich vom Lenkgestell schräg nach oben und zur Seite bzw Mittellängsebene des Wagenteils hin geneigt erstrecken, derart, daß der kurvenäußere Zylinder bei Kurvenfahrt in Annäherung an die Vertikale aufgerichtet wird.

24. Schienentriebzug nach Anspruch 23, dadurch gekennzeichnet, daß der Neigungswinkel der Zylinder zur Vertikalrichtung ca. 30 Grad beträgt.

25. Schienentriebzug nach Anspruch 10, dadurch gekennzeichnet, daß sich zwischen benachbarten Wagenteilen (3;1 bzw.2) seitlich in deren oberen, dachnahen Bereichen dem Zylinder (12) oder Balg entgegenwirkende, tothubbehaftete Gegendruckfederkrafteinrichtungen (23) oder Zugfederankereinrichtungen (25) befinden.

## Claims

1. Automotive railway train having at least two carriage parts (1; 2; 3) coupled together flexibly or in a comparable fashion, which have at least one set of bogie wheels (10), and at least one carriage part (1; 2; 3) of which is equipped with at least one set of driving wheels (6; 6'), where the at least one set of bogie wheels (10) and the at least one set of driving wheels (6; 6') are statically loaded in the rest state by parts of the weight of the carriage parts (1; 2; 3), and the set of bogie wheels and/or the set of driving wheels is constructed with two fixedly coupled wheels as a freewheel set or as a freewheel pair, and having a device which shifts part of the static loading of at least one set of bogie wheels (10) onto at least one set of driving wheels (6; 6') for its additional loading, characterised in that associated with the device for load shifting is a control device (13), controlled by the loads of the sets of bogie wheels and driving wheels, which brings the load shifting to an end before an unloading of these sets of wheels that endangers the derailment security of the sets of bogie wheels (10), and before the maximum permissible loading of the sets of driving wheels (6) is exceeded.

2. Automotive railway train according to claim 1, characterised in that the sets of bogie wheels and driving wheels (6; 10) affected by the load shifting belong to different carriage parts (1; 2 or 3).

3. Automotive railway train according to claim 2, characterised in that the device for load shifting engages at least approximately in the region of the vertical coupling plane (7) extending transversely to the longitudinal direction of the automotive train on both coupled carriage parts (1; 3 or 2; 3) for the transmission of force between them.

4. Automotive railway train according to claim 3, characterised in that the device for load shifting exerts a lifting force on the carriage part (3) having the at least one set of bogie wheels (10), and a lowering force on the carriage part (1; 2) having the set of driving wheels (6).

5. Automotive railway train according to claim 4, characterised in that the set of driving wheels is located near the point of coupling of the carriage part which has it to the other carriage part.

6. Automotive railway train according to claim 4, characterised in that the device for load shifting exerts on the coupled carriage parts (3; 1 or 2) a torque about a horizontal axis of rotation, which is aligned in a type of bridge formation, and seeks to lift the coupling point and to lower the ends of the carriage parts (1; 2) remote from the coupling point.

7. Automotive railway train according to claim 6, characterised in that the set of driving wheels (6) is located near the end of the carriage part (1; 2), remote from the coupling point, which has the set.

8. Automotive railway train according to claim 3 and claim 4 or 6, characterised in that the device for load shifting has at least one pneumatically, hydraulically or electrically driven motor arranged between the two coupled carriage parts and in operative connection with them.

9. Automotive railway train according to claims 4 and 8, characterised in that the motor is constructed as a cylinder or bellows exerting a vertical force between the coupled carriage parts upon actuation of pressure medium.

10. Automotive railway train according to claims 6 and 8, where the carriage parts (1; 2; 3) are coupled together in the height region of their lower carriage structure parts (8), characterised in that the motor is constructed as a cylinder (12) or bellows exerting an expanding force or a compressing force between the carriage parts (3; 1 or 2), acting near the roof region (11), upon actuation of pressure medium.

11. Automotive railway train according to claim 10, characterised in that in the height region of the lower carriage structure parts the device for load shifting has at least one further motor, constructed preferably as a cylinder or bellows, which is in operative connection with the coupled carriage parts and exerts on them a traction force acting in the direction of approach.

12. Automotive railway train according to claim 11, characterised in that the motors arranged to be vertically offset exert an expanding or contracting force which in absolute terms is at least approximately of the same strength.

13. Automotive railway train according to claim 11, where the sets of bogie wheels and driving wheels have air suspension, characterised in that the regulating device is controlled by the air suspension pressures of the sets of wheels.

14. Automotive railway train according to claim 13, characterised in that the motors constructed as bellows or cylinders (12) are supplied with compressed air from the compressed air supply of the pneumatic suspension via a pressure-limitation or reduction valve device and a double excess current valve with a response threshold effective in both flow directions.

15. Automotive railway train according to claim 14, characterised in that an air reservoir is connected in parallel to the motors constructed as cylinders (12).

16. Automotive railway train according to claim 14 or 15,- characterised in that the response threshold of the double excess current valve is at the most 1 bar, preferably about 0.5 bar.

17. Automotive railway train according to one or more of the preceding claims, characterised in that the sets of bogie wheels and/or driving wheels are arranged as individual sets of wheels or in double arrangement in bogies.

18. Automotive railway train according to one or more of the preceding claims 1 to 4 and 6 to 17, characterised by a construction having three coupled carriage parts (1; 2; 3), where the end carriage parts (1; 2) have driving bogies near their uncoupled ends, each bogie having two sets of driving wheels (6), and at the other end are supported against an individual freewheel set (10) or a bogie wheel set which is arranged on the end or centre carriage part (3) or is constructed to belong jointly to these, wherein the coupling points of the centre carriage part (3) to both end carriage parts (1; 2) have motors acting in a bridge-like lifting direction of the centre carriage part (3).

19. Automotive railway train according to claim 1, characterised in that a vertically-acting expanding device, which can be actuated by the load shifting device, is arranged between the set of driving wheels and the frame of the carriage part which has it.

20. Automotive railway train according to claim 19, characterised in that the expanding device has a carrier (17) extending in the longitudinal direction of the automotive train, on which the set of driving wheels (6') is centrally mounted, and which is hinged at one end on the frame of the vehicle part (3), and at the other end on a motor loading it in the lowering direction.

21. Automotive railway train according to claim 19 or 20, characterised in that in the longitudinal direction the set of driving wheels (6') is arranged centrally on a carriage part (3) which is supported if need be at the ends by means of sets of bogie wheels (10).

22. Automotive railway train according to claim 18, characterised by the additional arrangement of a set of driving wheels (6') according to the features of claim 21 on the centre carriage part (3).

23. Automotive railway train according to claim 19, where during curve travel the set of driving wheels experiences a parallel adjustment with respect to the radius of curvature by means of a steering frame guiding it, characterised in that the expanding device has two cylinders which can be acted on by pressure medium and are arranged to be offset transversely to the longitudinal direction of the carriage part, whose lower ends are offset with respect to the set of driving wheels in the said longitudinal direction, and having a base spacing on the steering frame which extends transversely to the said longitudinal direction, and whose upper ends are hinged with a base spacing on the frame of the carriage part which is larger or smaller with respect to the above spacing, wherein the cylinders extend steeply upwards from the steering frame and in an inclined manner with respect to the side or the central longitudinal plane of the carriage part, in such a way that on curve travel the outer cylinder on the curve approaches the vertical.

24. Automotive railway train according to claim 2, characterised in that the angle of inclination of the cylinders to the vertical direction is about 30°.

25. Automotive railway train according to claim 10, characterised in that counter pressure spring force devices (23) or tension spring anchoring devices (25) having a dead stroke are located between adjacent carriage parts (3; 1 or 2) laterally in their upper regions near the roof and counteract the cylinder (12) or bellows.

## Revendications

1. Rame ferroviaire automotrice comportant au moins deux parties de voiture (1;2;3) accouplées entre elles de façon articulée ou d'une manière comparable, qui comportent au moins un essieu porteur (10) et dont au moins une partie de voiture (1;2;3) est équipée d'au moins un essieu moteur (6;6'), étant précisé qu'à l'état de repos, le au moins un essieu porteur et le au moins un essieu moteur (6;6';10) sont chargés de façon statique par des parties du poids des parties de voiture (1;2;3) et que l'essieu porteur et/ou l'essieu moteur est réalisé, avec deux roues accouplées rigidement, sous la forme d'un essieu à roues folles ou d'un couple de roues folles, et comportant un dispositif qui transfère une fraction de la charge statique d'au moins un essieu porteur (10) sur au moins un essieu moteur (6;6') pour appliquer une charge supplémentaire sur ce dernier caractérisée en ce qu'au dispositif de transfert de charge est associé un dispositif de régulation (13) qui est commandé par les charges des essieux porteurs et des essieux moteurs et qui arrête le transfert de charge avant un délestage des essieux porteurs (10), compromettant la sécurité contre le déraillement de ces essieux, et avant un dépassement de la charge maximale admissible des essieux moteurs (6).

2. Rame ferroviaire automotrice selon la revendication 1, caractérisée en ce que les essieux porteurs et les essieux moteurs (6;10), qui sont concernés par le transfert de charge, appartiennent à des parties de voiture différentes (1;2 ou 3).

3. Rame ferroviaire automotrice selon la revendication 2, caractérisée en ce que le dispositif de transfert de charge attaque, au moins approximativement dans la zone du plan vertical d'accouplement (7) qui est transversal à la direction longitudinale de la rame automotrice, les deux parties de voiture accouplées (1;3 ou 2;3), pour une transmission de force entre ces parties de voiture.

4. Rame ferroviaire automotrice selon la revendication 3, caractérisée en ce que le dispositif de transfert de charge exerce une force de soulèvement sur la partie de voiture (3), qui comporte le au moins un essieu porteur (10), et une force d'abaissement sur la partie de voiture (1;2) qui possède l'essieu moteur (6).

5. Rame ferroviaire automotrice selon la revendication 4, caractérisée en ce que l'essieu moteur est situé à proximité de la zone d'accouplement de la partie de voiture, qui le porte, à l'autre partie de voiture.

6. Rame ferroviaire automotrice selon la revendication 4, caractérisée en ce que le dispositif de transfert de charge exerce sur les parties de voiture accouplées (3;1 ou 2) un couple autour d'un axe horizontal de rotation, qui est orienté d'une manière formant un pont, et tend à soulever la zone d'accouplement et à abaisser les extrémités des parties de voiture (1;2) qui sont éloignées de la zone d'accouplement.

7. Rame ferroviaire automotrice selon la revendication 6, caractérisée en ce que l'essieu moteur (6) est situé à proximité de l'extrémité, éloignée de la zone d'accouplement, de la partie de voiture (1;2) qui porte cet essieu.

8. Rame ferroviaire automotrice selon la revendication 3 et la revendication 4 ou 6, caractérisée en ce que le dispositif de transfert de charge comporte au moins un moteur d'application d'une force, à actionnement pneumatique hydraulique, ou électrique, qui est disposé entre deux parties de voiture accouplées et qui est relié selon une liaison active à ces dernières.

9. Rame ferroviaire automotrice selon les revendications 4 et 8, caractérisée en ce que le moteur d'application de force est réalisé sous la forme d'un vérin ou d'un soufflet, qui applique une force verticale entre les parties de voiture accouplées lorsqu'il est alimenté en fluide sous pression.

10. Rame ferroviaire automotrice selon les revendications 6 et 8, dans laquelle les parties de voiture (1;2;3) sont accouplées entre elles à hauteur de leurs éléments inférieurs (8) de châssis de voiture, caractérisée en ce que le moteur d'application de force est réalisé sous la forme d'un vérin (12) ou d'un soufflet, qui exerce une force d'écartement ou une force de réunion, agissant à proximité de la zone du toit (11), entre les parties de voiture (3;1 ou 2), lorsqu'il est alimenté en fluide sous pression.

11. Rame ferroviaire automotrice selon la revendication 10, caractérisée en ce que le dispositif de transfert de charge comporte, à hauteur des éléments inférieurs de châssis de voiture, au moins un autre moteur d'application de force, de préférence réalisé sous la forme d'un vérin ou d'un soufflet, qui est relié selon une liaison active aux parties de voiture accouplées et exerce sur ces dernières une force de traction qui agit dans le sens d'un rapprochement.

12. Rame ferroviaire automotrice selon la revendication 11, caractérisée en ce que les moteurs d'application de force, disposés en des emplacements décalés verticalement, exercent une force d'écartement et une force de traction qui ont des intensités au moins approximativement identiques en valeur absolue.

13. Rame ferroviaire automotrice selon la revendication 1, dans laquelle les essieux porteurs et les essieux moteurs sont suspendus à l'aide de ressorts pneumatiques, caractérisée en ce que le dispositif de régulation est commandé par les pressions des ressorts pneumatiques des essieux.

14. Rame ferroviaire automotrice selon la revendication 13, caractérisée en ce que les moteurs d'application de force, réalisés sous la forme d'un soufflet ou d'un vérin (12), sont alimentés en air comprimé à partir de l'alimentation en air comprimé de la suspension pneumatique, par l'intermédiaire d'un système de soupapes de limitation ou de réduction de pression et d'une soupape de décharge double comportant un seuil de réponse opérant dans les deux directions d'écoulement.

15. Rame ferroviaire automotrice selon la revendication 14, caractérisée en ce qu'un réservoir d'air est monté en parallèle avec les moteurs d'application de force réalisés sous la forme de vérins (12).

16. Rame ferroviaire automotrice selon la revendication 14 ou 15, caractérisée en ce que le seuil de réponse de la soupape de décharge double est au maximum à 1 bar, de préférence à environ 0,5 bar.

17. Rame ferroviaire automotrice selon une ou plusieurs des revendications précédentes, caractérisée en ce que les essieux porteurs et/ou les essieux moteurs sont disposés, en tant qu'essieux individuels ou en disposition jumelée, dans des boggies.

18. Rame ferroviaire automotrice selon une ou plusieurs des revendications précédentes 1 à 4 et 6 à 17, caractérisée par un agencement comportant trois parties de voiture accouplées (1;2;3), dans lequel les parties de voiture d'extrémité (1;2) possèdent, à proximité de leurs extrémités non accouplées, des boggies moteurs comportant chacun deux essieux moteurs (6) et s'appuient, à l'autre extrémité, contre un essieu porteur isolé (10) ou un boggie d'essieu porteur, qui est disposé sur la partie de voiture d'extrémité ou la partie de voiture médiane (3) ou est conçu de manière à être associé en commun à ces parties, les zones d'accouplement de la partie de voiture médiane (3) avec les deux parties de voiture d'extrémité (1;2) possédant des moteurs d'application de force agissant dans la direction de soulèvement, à la manière d'un pont, de la partie de voiture médiane (3).

19. Rame ferroviaire automotrice selon la revendication 1, caractérisée en ce qu'entre l'essieu moteur et le châssis de la partie de voiture qui le porte est disposé un dispositif d'écartement qui agit verticalement et peut être actionné par le dispositif de transfert de charge.

20. Rame ferroviaire automotrice selon la revendication 19, caractérisée en ce que le dispositif d'écartement possède un support (17) s'étendant dans la direction longitudinale de la rame automotrice, sur lequel est monté, en position médiane, l'essieu moteur (6') et qui est articulé, au niveau d'une extrémité, sur le châssis de la partie de véhicule (3) et, au niveau de l'autre extrémité, à un moteur d'application de force, qui le charge dans la direction d'abaissement.

21. Rame ferroviaire automotrice selon la revendication 19 ou 20, caractérisée en ce que l'essieu moteur (6') est disposé dans la partie médiane, en direction longitudinale, d'une partie de voiture (3), qui est éventuellement supportée à ses extrémités au moyen d'essieux porteurs (10).

22. Rame ferroviaire automotrice selon la revendication 18, caractérisée par la disposition supplémentaire d'un essieu moteur (6'), conformément aux caractéristiques de la revendication 22, sur la partie de voiture médiane (3).

23. Rame ferroviaire automotrice selon la revendication 19, dans laquelle, lors du franchissement d'une courbe, l'essieu moteur subit un ajustement parallèle sur le rayon de la courbe, au moyen d'un bissel qui guide cet essieu, caractérisée en ce que le dispositif d'écartement comporte deux vérins, qui peuvent être sollicités par un fluide sous pression et sont dans des positions décalées dans une direction transversale à la direction longitudinale de la partie de voiture et dont les extrémités inférieures sont décalées par rapport à l'essieu moteur dans ladite direction longitudinale et sont articulées, avec un écartement de base transversal à ladite direction longitudinale, sur le bissel et dont les extrémités supérieures sont articulées, avec un écartement de base plus grand ou plus petit que celui indiqué précédemment, sur le châssis de la partie de voiture, les vérins s'étendant à partir du bissel en étant inclinés obliquement vers le haut et vers le côté ou vers le plan médian longitudinal de la partie de voiture, de telle sorte que le vérin situé sur le côté extérieur de la courbe est redressé en se rapprochant de la verticale lors du franchissement d'une courbe.

24. Rame ferroviaire automotrice selon la revendication 23, caractérisée en ce que l'angle d'inclinaison des vérins par rapport à la direction verticale est égal à environ 30 degrés.

25. Rame ferroviaire automotrice selon la revendication 10, caractérisée en ce que des dispositifs (23) de production de force élastique de contre-pression (25) ou des dispositifs d'ancrage à ressort de traction (25), qui sont affectés d'une course à vide et agissent en sens opposé au vérin (12) ou au soufflet, sont disposés entre des parties de voiture voisines (3;1 ou 2), latéralement, dans leurs régions supérieures proches du toit.
